# EUROPÄISCHE PATENTSCHRIFT

(11) **EP 2 777 469 B1**
(45) Veröffentlichungstag und Bekanntmachung des Hinweises auf die Patenterteilung: **18.05.2016**
(21) Anmeldenummer: 14158572.9
(22) Anmeldetag: 10.03.2014
(51) Int. Cl.: A47L 15/42, D06F 39/12, D06F 58/20

(54) **Gehäuse für Haushaltsgeräte wie beispielsweise Wäschetrockner, Waschmaschine, Geschirrspülmaschine oder dergleichen**
Housing for household devices, for example, a laundry dryer, washing machine, dishwasher or the like
Boîtier pour appareils ménagers tels que par exemple sèche-linge, lave-linge, lave-vaisselle ou analogues

(30) Priorität: 13.03.2013 DE 102013102508
(43) Veröffentlichungstag der Anmeldung: 17.09.2014
(73) Patentinhaber: Miele & Cie. KG, 33332 Gütersloh (DE)
(72) Erfinder: Moll, Felix, 32657 Lemgo (DE); Tews, Tatjana, 33378 Rheda-Wiedenbrück (DE); Gehrke, Karsten, 33415 Verl (DE); Schmidt, Claudia, 33330 Gütersloh (DE); Kleinheider, Heiko, 49176 Hilter (DE)

(56) Entgegenhaltungen:
- EP-A1- 2 444 541
- EP-A2- 1 462 049
- WO-A1-2012/062673
- WO-A2-2008/080920
- DE-T2- 60 313 461
- US-A- 4 692 987

## Beschreibung

Die Erfindung betrifft ein Gehäuse für Haushaltsgeräte wie beispielsweise Wäschetrockner, Waschmaschine, Geschirrspülmaschine oder dergleichen, welches in seiner Grundbauform ein Bodenmodul eine Rückwand, Seitenwände und eine Vorderwand umfasst.

So sind aus dem Stand der Technik gemäß der DE 103 03 131, der DE 198 23 424 sowie aus der DE 38 13 462 Waschmaschinengehäuse bzw. Gehäuse für Haushaltsgeräte bekannt. Bei diesen aus dem Stand der Technik bekannten Gehäusen gibt es unterschiedliche Gehäusebauformen für die jeweilige Oberfläche oder Montageart, was eine frühe Variantenbildung beim Gehäuseaufbau erfordert.

Aus der EP 0 050066 B1 ist ein rahmenlos aufgebautes Gehäuse für eine Waschmaschine mit einem Bodenblech, einer Rückwand, Seitenwänden und einer Vorderwand bekannt. Die Vorderwand ist zur Ausrichtung in der Höhe gegenüber den Seitenwänden mittels in Schlüssellochstanzungen eingreifenden Stiften an den Seitenwänden unter Einbindung von Halteelementen festlegbar.

Bei dem aus der DE 37 22 301 A1 bekannten Stand der Technik ist ein rahmenlos aufgebautes Gehäuse einer Waschmaschine mit einem Bodenmodul, einer Rückwand, Seitenwänden sowie einer Vorderwand gezeigt, bei dem die Vorderwandwand über Halteelemente an den Seitenwänden festgelegt ist.

Die DE 603 13 461 T2 und die WO 2012/062673 A1 zeigen rahmenlos aufgebaute Gehäuse mit Bodenplatte, Seitenwänden, Rückwand und Vorderwand, bei denen die Vorderwand gegenüber den Seitenwänden mittels formschlüssig mit Bereichen der Seitenwände verbundenen Elementen unter Einbindung eines Haltelements an den Seitenwänden festlegbar ist.
Die EP 2 444 541 A1 zeigt ein rahmenloses Gehäuse, bei dem die Vorderwand unter Einbindung von Halteelementen im Bereich der Bodenplatte festlegbar ist.

Bei diesen aus dem Stand der Technik bekannten Gehäusebauformen ergibt sich der Nachteil, dass die von außen auf das Gerät wirkenden Lasten nicht passend verteilt werden. Die von außen sichtbaren Spaltbilder sind hierbei nicht möglichst eng und gleichmäßig ausgebildet. Zudem gestalten sich die vorgeschlagenen Gehäuseformen montageunfreundlich.

Der Erfindung stellt sich somit das Problem, ein Gehäuse für Haushaltsgeräte, wie beispielsweise einen Wäschetrockner, eine Waschmaschine oder einen Geschirrspüler derart weiterzubilden, welches eine Höhenposition der Seitenwände gewährleistet, bei genauer

Gesamtbreite des Gerätes trotz größerer Vorderwand, wobei Toleranzen gewährleistet werden sollen, die eine einfache Montage der Seitenwände gewährleisten und wobei seitlich wirkende Lasten aufgenommen werden sollen und ins Gerät weiter geleitet werden, wobei die von außen sichtbaren Spaltbilder möglichst eng und gleichmäßig ausgebildet sein sollen.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen nun darin, dass die exakte Höhenposition der Seitenwände wichtig für die Spaltbildung und somit für die Spritzwasser/Elektrosicherheit des Gerätes erzielt wird. Die Seitenwände sind vorne an Anbindungselementen an der Vorderwand eingehängt, so dass die Breite der Vorderwand quasi die Gesamtbreite des Gerätes bestimmt. Mit den einstellbaren Exzentern kann die Gerätebreite trotz maßlich ungenauer Vorderwand im gewissen Umfang eingestellt werden. Dabei sind die Seitenwände einfach zu montieren bzw. zu demontieren.

Nach einer erfindungsgemäßen ersten Lösung werden zur Aufhängung der Seitenwand an der Vorderwand diese an der Vorderwand seitlich links und rechts vorgesehenen Bauteile hier einstellbare Exzenter angebracht. Von außen wirkende Lasten auf die Seitenwand werden über diese Exzenter im vorderen Bereich des Gerätes auf die Bodengruppe/Vorderwand und somit auf das Gesamtgerät übertragen. Bei einem Lastfall, dass sich beispielsweise eine Person auf den Maschinendeckel stellt, geht die Kraft über den Deckel auf die Seitenwand und so auf die Vorderwand und auf das Bodenmodul in die Standfüße des Gerätes. Die Exzenter dienen auch zur Justierung der Seitenwand in der Gesamtbreite, hier der Y-Ausrichtung des Gerätes, und in der Höhe zur Vorderwand, z. B. der Z-Ausrichtung. Damit werden Einzelteiltoleranzen der Vorderwand abgefangen und führen zu einem sauberen Spaltbild des Gesamtgerätes. Es werden für die vier Einbaupositionen an der Vorderwand zweimal an linker Kante und zweimal an rechter Kante jeweils ein linker und ein rechter Exzenter verwendet. Für die Höhe der Seitenwand zur Vorderwand werden nur die beiden oberen linken/rechten Exzenter als Auflage genutzt. Die Exzenter werden bei der Einstellung der Baugruppe/Vorderwand jeweils montiert und mittels Lehre in Y-Ausrichtung eingestellt und dann mit einer Schraube festgesetzt. Um die Exzenter in der Vormontage einfacher drehen zu können, ist am Kopf des Exzenters eine Anformung für einen Maulschlüssel angebracht. Der Monteur muss in der Endmontage somit grundsätzlich keine Einstellarbeiten mehr vornehmen. Für eine gleichbleibende Höhe der Seitenwand zur Vorderwand muss die Seitenwand immer von oben auf die eingestellten Exzenter gedrückt werden. Dieses geschieht mit auf Vorspannung montierten dünnen Blechwinkeln. Diese Blechwinkel werden in der Vormontage an die Seitenwand montiert und bilden so mit der Seitenwand zusammen die Baugruppe/Seitenwand. Bei der Montage werden die Seitenwände in etwas erhöhter Position mit den Schlüssellöchern in die Exzenter eingefädelt und dann runtergeschoben. Die Gewichtskraft der Seitenwand geht in die gleiche Richtung wie die Montagerichtung und reduziert beim Monteur somit den einzusetzenden Kraftaufwand.

Hierbei ist der Exzenter aus einem Kunststoffformteil gebildet, dessen vorderer Teil in einer Lochstanzung an dem Abkantungsprofil der Vorderwand festgelegt ist. Der hintere Teil des Exzenters nimmt hierbei eine Anlagebahn in Form einer Raumkurve ein. Bei vorgegebenem Schwenkbereich des Exzenters bleibt die Höhe der Seitenwand zur Vorderwand im montierten Zustand konstant.

Nach einer vorteilhaften Ausgestaltung der Erfindung ist an der Lochstanzung eine als Schwenkbegrenzung ausgebildete Teilbogenstanzung an dem Abkantungsprofil vorgesehen, welches mit einem vorderen Teil des Exzenters angeformten Steg zur Schwenkbegrenzung zusammenwirkt. Die Anlagebahn der Raumkurve des Exzenters wirkt hierbei im montierten Zustand der Seitenwand an der Vorderwand mit an dem Seitenwandprofil angeordneten Anlagekanten zusammen, welche einerseits die Höhe der Seitenwand und andererseits die Neigung der Vorderwand festlegen.

In Weiterbildung der Erfindung umfassen die Anlagekanten zwei zueinander parallel verlaufende, senkrecht angeordnete Stegbleche sowie ein horizontal verlaufendes Stegblech zur Bildung eines Justierraumes für die Anlagebahn. Die Anlagekanten können hierbei aus dem Seitenwandprofil herausgebogen sein, so dass sich dieser Justierraum bildet, der einerseits das Durchdringen des hinteren Teils des Exzenters ermöglicht, so dass dieser dann an der hinteren Seite des Anlageprofils seine Stellwirkung an den heraus geformten Stegen ermöglicht.

Die Exzenter haben vorne eine deutliche Anfasung, Verrundung, so dass bei der Montage das Schlüsselloch an der Seitenwand einfacher getroffen werden kann. Nachdem die Seitenwände an die Exzenter/Vorderwand gehängt sind, wird mittels der Verschraubung zwischen Winkel und Vorderwand die Vorspannung auf die Seitenwand in negativer Z-Ausrichtung aufgebracht.

Gemäß einer zweiten Lösung der Erfindung werden ebenfalls einstellbare Exzenter eingesetzt, die für die Y-Ausrichtung der Seitenwand zuständig sind. Die Exzenter geben jedoch bei dieser Lösung nicht die Höhenposition der Seitenwand zur Vorderwand vor, d.h., die Seitenwand liegt hierbei nicht oben auf den Exzentern auf, sondern der Exzenter liegt hierbei in der Schlüssellochstanzung, wobei er hierbei an den Seitenkanten der Stanzung anliegt. Eine Anlage an der horizontal verlaufenden Kante der Stanzung ist hierbei nicht gegeben. Die Exzenter müssen ebenso in der Vormontage der Baugruppe/Vorderwand in seitlicher Y-Ausrichtung eingestellt und mittels Schraube fixiert werden. Eine Maulschlüsselanformung für die Verdrehung ist ebenso vorhanden. Es wird für die vier Einbaupositionen an der Vorderwand jeweils der gleiche Exzenter verwendet, so dass keine Verwechslungsgefahr besteht. Die beschriebenen seitlichen Lastfälle werden von den Exzentern aufgenommen und in das Gerät weitergeleitet. Anstatt der dünnen Winkel werden stabile Blechwinkel eingesetzt, die über Verschraubung mit der Seitenwand und dann Verschraubung mit der Vorderwand die Höhe der Seitenwand zur Vorderwand definieren. Die Winkel fangen die vertikalen Lasten auf, die auf die Seitenwand wirken. Die Winkel werden hierbei über Durchzug in Durchzug der Kegelprägung im Rundlochpositioniert.

Erfindungsgemäß wird hierzu vorgeschlagen, dass die Seitenwände zum rahmenlosen Aufbau des Gehäuses zur Ausrichtung in der Höhe und/oder in der seitlichen Neigung gegenüber der Vorderwand an in der Vormontage justierbaren Elementen an der Vorderwand unter Einbindung eines Halteelementes festlegbar sind. In vorteilhafter Ausgestaltung der Erfindung sind die justierbaren Elemente aus Exzentern gebildet, die an dem Abkantungsprofil der Vorderwand schwenkbar gelagert sind.

Nach einer besonders vorteilhaften Ausgestaltung der Erfindung gemäß einer zweiten Variante, wirkt der Exzenter mit seiner Anlagebahn in eine am Abkantungsprofil der Vorderwand angeordneter Schlüssellochstanzung zusammen. Hierbei ist mit der Anlagebahn des Exzenters in der Schlüssellochstanzung die Neigung der Seitenwand zur Vorderwand festlegbar.

Ausführungsbeispiele der Erfindung sind in den Zeichnungen rein schematisch dargestellt und werden nachfolgend näher beschrieben. Es zeigt:
- Figur 1: eine perspektivische Rückansicht der Vorderwand in Einbindung der Seitenwand mit Halteelement und Justierelement gemäß der zweiten Ausführungsform;
- Figur 2: eine weitere perspektivische Darstellung in Frontansicht auf die Vorderwand in Einbindung mit dem Halteelement gemäß der zweiten Ausführungsform;
- Figur 3: eine Einzelansicht der Vorderwand in Rückansicht mit dem Justierelement nach der ersten Ausführungsform;
- Figur 4: eine exponierte Darstellung des Justierelementes an der Vorderwand gemäß der ersten Ausführungsform;
- Figur 5: eine Draufsicht auf die Lochstanzung am Abkantungsprofil der Vorderwand gemäß der ersten Ausführungsform;
- Figur 6: eine geschnittene Ansicht gemäß der Figuren 4, 5 mit Einbindung des geschnittenen Justierelementes gemäß der ersten Ausführungsform;
- Figur 7: eine weitere Ansicht des Justierelementes an der Abkantprofilierung der Vorderwand gemäß der ersten Ausführungsform;
- Figur 8: eine weitere Ansicht in geschnittener Darstellung des Justierelementes in Anbindung an der Seitenwand gemäß der ersten Ausführungsform;
- Figur 9: eine Teilansicht des Abkantungsprofils mit einem an der Seitenwand angeordneten Schlüsselloch und darin befindlichen Justierelement nach der zweiten Ausführungsform;
- Figur 10: eine geschnittene Ansicht des Justierelementes nach der zweiten Ausführungsform;
- Figur 11: eine weitere geschnittene Darstellung des Justierelementes ebenfalls nach der zweiten Ausführungsform;
- Figur 12: eine geschnittene Seitenansicht des Justierelementes mit Anbindung eines Halteelementes an der Vorderwand gemäß der zweiten Ausführungsform;
- Figur 13: eine weitere Darstellung des Justierelementes in einer anderen Schnittebene gemäß der zweiten Ausführungsform; und
- Figur 14: eine geschnittene Darstellung der Seitenwand in Anbindung an der Vorderwand, ebenfalls in der geschnittenen Seitenansicht gemäß der ersten Ausführungsform.

Die Figuren 1 und 2 zeigen die zweite Ausführungsform, wobei in der Teildarstellung ein Gehäuse 1 für ein Haushaltsgerät wie beispielsweise einen Wäschetrockner, eine Waschmaschine, eine Geschirrspülmaschine oder dergleichen mit einer Vorderwand 2, an der eine Seitenwand 3 angebunden ist. Dabei sind die Seitenwände 3 zum rahmenlosen Aufbau des Gehäuses 1 zur Ausrichtung in der Höhe Z und/oder in den seitlichen Neigungen Y gegenüber der Vorderwand 2 an in der Vormontage justierbaren Elementen 4 an der Vorderwand 2 unter Einbindung eines Halteelementes 5 festlegbar. Wie insbesondere aus der Figur 1 in Zusammenschau mit der Figur 2 ersichtlich ist, wird an dem Abkantprofil der Seitenwand 3 ein Halteelement 5 in Form eines Winkels festgelegt, der mit seinem waagerechten Schenkel 6 auf der oberen Vorderwandrandung aufliegt, wobei unterhalb des senkrecht verlaufenden Schenkels 7, der an der Kantenprofilierung der Seitenwand 2 mittels einer Schraube festgelegt ist, das justierbare Element 4 angeordnet ist. Dabei ist das justierbare Element 4, wie aus der Figur 3 ersichtlich, an der Abkantprofilierung der Vorderwand 2 vorgesehen, wobei dieses aus einem Exzenter besteht, wie dieser beispielsweise in den Figuren 7 und 8 näher dargestellt ist. Wie insbesondere aus den Figuren 3 und 4, die die erste Ausführungsform zeigen, ersichtlich ist, sind die justierbaren Elemente 4, die an dem Abkantungsprofil der Vorderwand 2 schwenkbar gelagert sind, aus einem Kunststoffteil geformt. Das Kunststoffteil besteht hierbei aus einem vorderen Teil 8, welcher in einer Lochstanzung 9 an dem Abkantprofil der Vorderwand 2 festgelegt ist. Dabei nimmt der Exzenter mit seinem hinteren Teil 10 eine Anlagebahn 11 in Form einer Raumkurve ein, wie diese insbesondere deutlich aus der Figur 8 in der geschnittenen Draufsicht zu erkennen ist. In der Figur 3 und 4 der ersten Ausführungsform ist zudem zu erkennen, dass am hinteren Teil 10 des Exzenters Ansatzflächen 11.1 und 11.2 vorgesehen sind, um beispielsweise einen nicht näher dargestellten Maulschlüssel zum Verdrehen des Exzenters anzusetzen.

An der Lochstanzung 9 ist eine als Schwenkbegrenzung ausgebildete Teilbogenstanzung 12 an dem Abkantprofil der Vorderwand 2 vorgesehen, welche mit einem am vorderen Teil 8 des Exzenters angeformten Steg 10 zur Schwenkbegrenzung zusammenwirkt, wie dies aus der Zusammenschau der Figuren 4 und 6 deutlich wird. Es versteht sich nun von selbst, dass das als Kunststoffformteil ausgebildete Exzenterteil an der Teilbogenstanzung 12 in einem Winkelbereich von etwa 60° schwenkbar angeordnet ist, wie dies in der Figur 5 deutlich zu erkennen ist. Dabei wirkt, wie insbesondere in der Figur 8 deutlich wird, die Anlagebahn 11 der Raumkurve des Exzenters im montierten Zustand der Seitenwand 3 an der Vorderwand 2 mit an dem Seitenwandprofil angeordneten Anlagekanten 14.1, 14.2 und 14.3 zusammen, wobei insbesondere, wie aus der Figur 8 erkennbar, einerseits die Höhe Z der Seitenwand 3 über die Anlagekante 14.2 festgelegt ist, wobei andererseits die Neigung Y zur Vorderwand 2 über die Anlagekanten 14.1 und 14.3 festlegbar sind. Wie aus der Figur 8 zu erkennen ist, liegt die Exzenterachse 15 versetzt zu der Drehachse 16, was insbesondere hier die Raumkurve bestimmt. Die Raumkurve gleitet hierbei an den Anlagekanten 14.1, 14.2, 14.3 vorbei, wobei sie in Anlage die Seitenwand 3 hier in die entsprechende Y-Richtung verschiebt, wobei die Z-Richtung im Schwenkbereich konstant gehalten ist. Die beiden seitlichen Anlagestege 14.1 und 14.3 sind hier für die Y-Richtung zuständig, wobei die quer oben liegende Anlagekante 14.2 für die Höheneinstellung, also die Z-Richtung, bestimmt ist. Die Figur 14 verdeutlicht hierbei, dass die Seitenwand 3 auf dem Anlagesteg 14.2 liegt, wobei der das Halteelement 5 umfassende Winkel mit seinem horizontal verlaufenden Schenkel 6 unter einem Spalt zur Vorderwand 2 ausgerichtet ist. Wird eine nicht näher dargestellte Verbindungsschraube zwischen den Schenkel 6 und der Vorderwand 2 eingedreht, so erfolgt die Festlegung unter einer Vorspannung.

In Weiterbildung der Erfindung umfassen die Anlagekanten 14.1 und 14.3 zwei zueinander parallel verlaufende, senkrecht angeordnete Stegbleche sowie eine horizontale Anlagekante 14.2 mit einem oberen Stegblech zur Bildung des Justierraumes.

Gemäß der zweiten Ausführungsform der Erfindung, dargestellt insbesondere in den Figuren 9, 10, 11, 12, und 13 wirkt der das Justierelement 4 umfassenden Exzenter mit seiner Anlagebahn 11 in eine am Abkantungsprofil der Seitenwand angeordneten Schlüssellochstanzung 17 zusammen, wie diese in der Figur 9 deutlich zu erkennen ist. Dort liegt die Anlagebahn 11 des Exzenters ausschließlich an den seitlichen Einschnürungen 18 und 19 des Schlüsselloches 17 an, wobei in der Höhe Z-Ausrichtung keine Auflage der Seitenwand 3 gegeben ist. Mit dieser Art der Einbindung kann lediglich eine Stellung der Neigung in Y-Richtung vorgenommen werden, wobei die Höhe bestimmt wird durch den Winkel, wie dieser in den Figuren 1, 2, 12, 13 dargestellt ist. Auch in der Figur 10 ist die Exzenterachse 15 sowie die Drehachse 16 ersichtlich, so dass hier entsprechend, wie dargestellt, die Y-Ausrichtung gemäß Pfeildarstellung erkennbar ist. Wie bereits schon gesagt, ist mit der Anlagebahn 11 des Exzenters in der Schlüssellochstanzung 17 ausschließlich die Neigung der Seitenwand 3 zur Vorderwand 2 in Y-Richtung gemäß der zweiten Ausführung möglich.

## Patentansprüche

1. Gehäuse (1) für Haushaltsgeräte wie beispielsweise Wäschetrockner, Waschmaschine, Geschirrspülmaschine oder dergleichen, welches in seiner Grundbauform ein Bodenmodul, eine Rückwand, Seitenwände (3) und eine Vorderwand (2) umfasst,
**dadurch gekennzeichnet,**
**dass** die Seitenwände (3) zum rahmenlosen Aufbau des Gehäuses (1) zur Ausrichtung in der seitlichen Neigung gegenüber der Vorderwand (2) an in der Vormontage justierbaren Elementen (4) an der Vorderwand (2) unter Einbindung eines Halteelementes (5) festlegbar sind, wobei die justierbaren Elemente (4) aus Exzentern bestehen, die an einem Abkantungsprofil der Vorderwand (2) schwenkbar gelagert sind und der Exzenter aus einem Kunststoffformteil besteht, dessen vorderer Teil (8) in einer Lochstanzung (9) an dem Abkantungsprofil der Vorderwand (2) zur Festlegung der Neigung festgelegt ist.

2. Gehäuse nach Anspruch 2,
**dadurch gekennzeichnet,**
**dass** der Exzenter mit seinem hinteren Teil (10) eine Anlagebahn (11) in Form einer Raumkurve einnimmt.

3. Gehäuse nach Anspruch 1,
**dadurch gekennzeichnet,**
**dass** an der Lochstanzung (9) eine als Schwenkbegrenzung ausgebildete Teilbogenstanzung (12) an dem Abkantungsprofil der Vorderwand (2) vorgesehen ist, welche mit einem am vorderen Teil (8) des Exzenters angeformten Steg (13) zur Schwenkbegrenzung zusammenwirkt.

4. Gehäuse nach Anspruch 2,
**dadurch gekennzeichnet,**
**dass** die Anlagebahn (11) der Raumkurve des Exzenters im montierten Zustand der Seitenwand (3) an der Vorderwand (2) mit an dem Seitenwandprofil angeordneten Anlagekanten (14.1, 14.2, 14.3) zusammenwirkt, welche einerseits die Höhe der Seitenwand (3) sowie andererseits die Neigung zur Vorderwand (2) festlegen.

5. Gehäuse nach Anspruch 4,
**dadurch gekennzeichnet,**
**dass** die Anlagekanten (14.1, 14.2, 14.3) zwei zueinander parallel verlaufende, senkrecht angeordnete Stegbleche sowie ein horizontal verlaufendes Stegblech umfassen zur Bildung eines Justierraumes für die Anlagebahn (11).

6. Gehäuse nach Anspruch ,
**dadurch gekennzeichnet,**
**dass** der Exzenter mit seiner Anlagebahn (11) in eine am Abkantungsprofil der Seitenwand (3) angeordneten Schlüssellochstanzung (17) zusammenwirkt.

7. Gehäuse nach Anspruch 6,
**dadurch gekennzeichnet,**
**dass** die Anlagebahn (11) des Exzenters an den seitlichen Einschnürungskanten (18) und (19) des Schlüsselloches 17 anliegt.

8. Gehäuse nach Anspruch 7,
**dadurch gekennzeichnet,**
**dass** mit der Anlagebahn (11) des Exzenters in der Schlüssellochstanzung (17) vorzugsweise die Neigung der Seitenwand (3) zur Vorderwand (2) festlegbar ist.

## Claims

1. Housing (1) for household appliances, such as tumble dryers, washing machines, dishwashers or the like, which comprises, in the basic form thereof, a base module, a rear wall, side walls (3) and a front wall (2),
**characterised in that**
for the frameless assembly of the housing (1), the side walls (3) can be fixed to elements (4) on the front wall (2) which can be adjusted during pre-assembly, while integrating a retaining element (5), for the purpose of alignment in terms of the lateral inclination relative to the front wall (2), the adjustable elements (4) consisting of cams which are pivotally mounted on a bevelled profile of the front wall (2) and the cam consisting of a plastics moulded part, the front part (8) of which is fixed in a punched hole (9) on the bevelled profile of the front wall (2) in order to set the inclination.

2. Housing according to claim 2,
**characterised in that**
the rear part (10) of the cam occupies a contact track (11) which is in the form of a three-dimensional curve.

3. Housing according to claim 1,
**characterised in that**
at the punched hole (9), a punched curved segment (12) in the form of a pivot limit stop is provided on the bevelled profile of the front wall (2), which curved segment cooperates with a web (13) that is integrally formed on the front part (8) of the cam in order to limit the pivoting.

4. Housing according to claim 2,
**characterised in that**
when the side wall (3) is mounted on the front wall (2), the contact track (11) of the three-dimensional curve of the cam cooperates with contact edges (14.1, 14.2, 14.3) arranged on the side wall profile which set both the height of the side wall (3) and the inclination relative to the front wall (2).

5. Housing according to claim 4,
**characterised in that**
the contact edges (14.1, 14.2, 14.3) comprise two web plates which extend in parallel with one another and are arranged vertically and a web plate which extends horizontally, in order to form an adjustment space for the contact track (11).

6. Housing according to claim 2,
**characterised in that**
the contact track (11) of the cam cooperates in a punched keyhole (17) made in the bevelled profile of the side wall (3).

7. Housing according to claim 6,
**characterised in that**
the contact track (11) of the cam abuts the lateral neck edges (18) and (19) of the keyhole (17).

8. Housing according to claim 7,
**characterised in that**
the inclination of the side wall (3) relative to the front wall (2) can be set by the contact track (11) of the cam in the punched keyhole (17).

## Revendications

1. Carter (1) pour appareils électroménagers comme par exemple sèche-linge, lave-linge, lave-vaisselle ou similaire, qui comprend dans sa forme de base un module de fond, une paroi arrière, des parois latérales (3) et une paroi avant (2),
**caractérisé en ce que**,
pour le montage sans cadre du carter (1), en vue de l'alignement dans l'inclinaison latérale par rapport à la paroi avant (2), les parois latérales (3) peuvent être immobilisées sur des éléments (4), ajustables dans le prémontage, sur la paroi avant (2) avec incorporation d'un élément de retenue (5), dans lequel les éléments (4) ajustables se composent d'excentriques qui sont supportés en pivotement sur un profil chanfreiné de la paroi avant (2), et l'excentrique se compose d'une pièce moulée en matière plastique dont la partie (8) avant est immobilisée dans une perforation (9) sur le profil chanfreiné de la paroi avant (2) pour la fixation de l'inclinaison.

2. Carter selon la revendication 2,
**caractérisé en ce que**
l'excentrique avec sa partie arrière (10) occupe une piste d'appui (11) sous la forme d'une courbe spatiale.

3. Carter selon la revendication 1,
**caractérisé en ce que**,
sur la perforation (9), il est prévu un découpage (12) en forme d'arc partiel, constitué en tant que limitation de pivotement, sur le profil chanfreiné de la paroi avant (2) qui coopère, pour la limitation de pivotement, avec une nervure (13) formée sur la partie avant (8) de l'excentrique.

4. Carter selon la revendication 2,
**caractérisé en ce que** la piste d'appui (11) de la courbe spatiale de l'excentrique, dans l'état monté de la paroi latérale (3) sur la paroi avant (2), coopère avec des arêtes d'appui (14.1, 14.2, 14.3) disposées sur le profil de paroi avant qui fixent d'une part la hauteur de la paroi latérale (3) ainsi que d'autre part l'inclinaison par rapport à la paroi avant (2).

5. Carter selon la revendication 4,
**caractérisé en ce que** les arêtes d'appui (14.1, 14.2, 14.3) comprennent deux âmes placées parallèlement entre elles et disposées verticalement ainsi qu'une âme placée horizontalement, pour la formation d'un espace d'ajustement pour la piste d'appui (11).

6. Carter selon la revendication 2,
**caractérisé en ce que**
l'excentrique coopère avec sa piste d'appui (11) dans une perforation en trous de serrure (17) disposée sur le profil chanfreiné de la paroi latérale (3).

7. Carter selon la revendication 6,
**caractérisé en ce que**
la piste d'appui (11) de l'excentrique s'appuie contre les arêtes d'étranglement (18) et (19) du trou de serrure (17).

8. Carter selon la revendication 7,
**caractérisé en ce que**
l'inclinaison de la paroi latérale (3) par rapport à la paroi avant (2) peut de préférence être fixée avec la piste d'appui (11) de l'excentrique dans la perforation en trous de serrure (17).
